# EUROPÄISCHE PATENTANMELDUNG

(11) **EP 2 639 166 A1**
(43) Veröffentlichungstag der Anmeldung: **18.09.2013**
(21) Anmeldenummer: 12159066.5
(22) Anmeldetag: 12.03.2012
(51) Int. Cl.: B65B 53/06, B65B 59/00

(54) **Vorrichtung und Verfahren zum Aufschrumpfen einer Schrumpffolie auf einen Gutstapel**

(71) Anmelder: MSK - Verpackungs-Systeme GmbH, 47533 Kleve (DE)
(72) Erfinder: Vermeulen, Norbert, 47533 Kleve (DE)
(74) Vertreter: von dem Borne, Andreas

(57) **Zusammenfassung**

Vorrichtung zum Aufschrumpfen einer Schrumpffolie auf einen Gutstapel (2), wobei ein am Gutstapel verfahrbarer und den Gutstapel beim Aufschrumpfen der Schrumpffolie (1) umgebender Schrumpfrahmen (3) vorgesehen ist. Der Schrumpfrahmen weist eine Mehrzahl von über seinen Umfang verteilten Heizeinrichtungen zur Erwärmung der Schrumpffolie für den Schrumpfvorgang auf. Fernerhin ist eine den Gutstapel überdeckende Deckplatte (6) vorhanden, die beim Schrumpfvorgang insbesondere mit Abstand zur Oberseite (7) des Gutstapels angeordnet ist. Zwischen dem Schrumpfrahmen und der Deckplatte sind sich entlang des Gutstapels erstreckende Seitenwände (11) vorgesehen und zwischen dem Gutstapel und den Seitenwänden sind Zwischenräume für die nach oben strömenden erwärmten Gase gebildet.

## Beschreibung

Die Erfindung betrifft eine Vorrichtung zum Aufschrumpfen einer Schrumpffolie auf einen Gutstapel, wobei ein am Gutstapel verfahrbarer und den Gutstapel beim Aufschrumpfen der Schrumpffolie umgebender Schrumpfrahmen vorgesehen ist. Die Erfindung betrifft fernerhin ein Verfahren zum Aufschrumpfen einer Schrumpffolie auf einen Gutstapel.

Mit dem Begriff Gutstapel ist insbesondere eine Mehrzahl von Packungen, Paketen, Säcken oder dergleichen Einheiten gemeint, die zweckmäßigerweise zu einem quaderförmigen Gutstapel gestapelt sind. Es liegt im Rahmen der Erfindung, dass der Gutstapel auf einer Palette aufgenommen ist. Es können aber auch Gutstapel ohne Palette eingesetzt werden. Bei dem Gutstapel kann es sich grundsätzlich auch um wenige gestapelte Einheiten handeln oder aber auch um eine einzelne größere Einheit, beispielsweise aus dem Weißwarenbereich (Waschmaschinen, Kühlschränke, Spülmaschinen und dergleichen). Es liegt fernerhin im Rahmen der Erfindung, dass es sich bei der Schrumpffolie um eine Folie aus Kunststoff handelt, die unter dem Einfluss von Wärme auf den Gutstapel aufschrumpfbar ist. Dadurch werden die in dem Gutstapel gestapelten Einheiten fest zusammengehalten und insbesondere gegen ein Verrutschen oder dergleichen gesichert. Die Schrumpffolie kann in Form einer Banderole an dem Gutstapel angebracht werden oder in Form eines Schlauches oder einer Haube über den Gutstapel gezogen werden. Anschließend erfolgt das Aufschrumpfen der Folie unter Einwirkung von Wärme.

Aus der Praxis sind Schrumpfrahmen bekannt, die den Gutstapel umgeben und in vertikaler Richtung an dem Gutstapel entlang verfahren werden und dabei die Schrumpffolie entsprechend der jeweiligen vertikalen Position des Schrumpfrahmens erwärmen. Diese Erwärmung erfolgt mit Hilfe von über den Umfang des Schrumpfrahmens verteilten Heizeinrichtungen bzw. Brennern, die elektrisch oder mit Gas betrieben werden. Die an die Schrumpffolie abgegebene Wärmeenergie kann entsprechend dem Abstand der Brenner zum Gutstapel sowie durch die Steuerung der Energieabgabe der Brenner und der Vertikalgeschwindigkeit des Schrumpfrahmens gesteuert werden.

Wenn nacheinander Gutstapel mit größeren Differenzen in Bezug auf ihre Abmessungen bearbeitet werden (beispielsweise 500 mm x 500 mm bis 1800 mm x 1800 mm), können zum einen mehrere Schrumpfrahmen unterschiedlicher Abmessungen vorgehalten werden und für den Schrumpfvorgang wird immer der Schrumpfrahmen gewählt, der der entsprechenden Abmessung des Gutstapels am nächsten kommt. Obwohl sich Schrumpfrahmen grundsätzlich bewährt haben, sind solche Vorrichtungen voluminös und kostenaufwendig. Zum anderen können auch Schrumpfrahmen mit verfahrbaren Schrumpfleisten eingesetzt werden, um den Abstand der Brenner an die jeweilige Abmessung des Gutstapels anzupassen. Diese Verfahrensweise ist jedoch relativ aufwendig, da die Brenner bei Verkleinerung des Schrumpfrahmens segmentweise abgeschaltet werden müssen und da viele bewegliche Komponenten eingesetzt werden. Das ist vor allem dann ein Problem, wenn die Komponenten gasführend sind.

Aus der Praxis sind weiterhin geschlossene Schrumpföfen bekannt, in denen die Schrumpffolie in der Regel mit Hilfe eines Umluftsystems für die Wärmeverteilung auf den Gutstapel aufgeschrumpft wird. Diese Schrumpföfen haben aber den beachtlichen Nachteil, dass die gezielte Wärmezuführung für ein optimales Aufschrumpfen der Folie an den unterschiedlichen Bereichen des Gutstapels nicht möglich ist. Demgegenüber haben sich Schrumpfrahmen als wesentlich effektiver erwiesen.

Der Erfindung liegt das technische Problem zugrunde, die ohnehin vorhandene Effizienz eines Schrumpfrahmens noch zu verbessern und insbesondere eine energiesparende Vorrichtung sowie ein energiesparendes Verfahren zum Aufschrumpfen einer Schrumpffolie anzugeben.

Zur Lösung dieses technischen Problems lehrt die Erfindung eine Vorrichtung zum Aufschrumpfen einer Schrumpffolie auf einen Gutstapel, wobei ein am Gutstapel verfahrbarer und den Gutstapel beim Aufschrumpfen der Schrumpffolie umgebender Schrumpfrahmen vorgesehen ist,
wobei der Schrumpfrahmen eine Mehrzahl von über seinen Umfang verteilten Heizeinrichtungen zur Erwärmung der Schrumpffolie beim Schrumpfvorgang aufweist,
wobei fernerhin eine den Gutstapel überdeckende Deckplatte vorhanden ist, die beim Schrumpfvorgang insbesondere mit Abstand zur Oberseite des Gutstapels angeordnet ist,
wobei unterhalb der Deckplatte sich entlang des Gutstapels bzw. sich entlang der seitlichen Flächen des Gutstapels erstreckende Seitenwände vorgesehen sind und wobei zwischen dem Gutstapel bzw. zwischen den seitlichen Flächen des Gutstapels und den Seitenwänden Zwischenräume für die zur Deckplatte bzw. für die nach oben strömenden erwärmten Gase gebildet sind.

Nach besonders bevorzugter Ausführungsform der Erfindung weist die den Gutstapel überdeckende Deckplatte zumindest eine Auslassöffnung für den Auslass von beim Schrumpfvorgang entstehender Wärme bzw. für den Auslass vom beim Schrumpfvorgang entstehenden erwärmten Gasen, insbesondere erwärmter Luft auf. Grundsätzlich könnte die zumindest eine Auslassöffnung bzw. die zumindest eine obere Auslassöffnung aber auch im oberen Bereich einer Seitenwand vorgesehen sein. Es liegt im Rahmen der Erfindung, dass die Auslassöffnung durch ein Verschlusselement, beispielsweise durch eine Drosselklappe geschlossen werden kann. Prinzipiell könnte bei der Erfindung aber auch ganz ohne Auslassöffnung bzw. obere Auslassöffnung gearbeitet werden.

Der Erfindung liegt die Erkenntnis zugrunde, das mit dieser erfindungsgemäßen Vorrichtung eine effektive Vorwärmung der an den seitlichen Flächen des Gutstapels anliegenden Schrumpffolie und auch eines auf der Oberseite des Gutstapels aufliegenden Schrumpffolienabschnittes möglich ist. Es liegt im Rahmen der Erfindung, dass der Schrumpfrahmen beim Schrumpfvorgang von einem unteren Bereich des Gutstapels bzw. der Palette zur Oberseite des Gutstapels hin verfahren wird. Aufgrund der erfindungsgemäß vorgewärmten Schrumpffolienabschnitte an den seitlichen Flächen und/oder an der Oberseite des Gutstapels kann die Leistung der Heizeinrichtungen bzw. der Brenner reduziert werden und auf diese Weise kann effektiv Energie eingespart werden. Erfindungsgemäß können die Heizeinrichtungen bzw. die Brenner in Abhängigkeit von dem Ausmaß der Vorwärmung der Schrumpffolienabschnitte durch die erwärmten Gase nachgeregelt werden. Bei den Heizeinrichtungen handelt es sich vorzugsweise um Brenner, die elektrisch oder mit Gas betrieben werden. Gemäß besonders bevorzugter Ausführungsform der Erfindung wird ein Schrumpfrahmen mit elektrischer Beheizung gemäß EP 0 386 530 B1 eingesetzt. Es liegt im Rahmen der Erfindung, dass es sich bei der Schrumpffolie um eine Folie aus Kunststoff handelt, die bei Einwirkung von Wärme schrumpffähig ist.

Empfohlenermaßen sind die Seitenwände zwischen dem Schrumpfrahmen und der Deckplatte vorgesehen. Zweckmäßigerweise bilden die mit Abstand zu den seitlichen Flächen des Gutstapels angeordneten Seitenwände eine geschlossene Hülle, die die seitlichen Flächen des Gutstapels vollständig umgibt. Es liegt im Rahmen der Erfindung, dass ein quaderförmiger Gutstapel mit der Schrumpffolie versehen wird. Dann sind vorzugsweise vier Seitenwände vorgesehen, die quaderförmig mit im Querschnitt rechteckigem bzw. quadratischem Querschnitt angeordnet sind. Empfohlenermaßen überragen die Seitenwände die Oberseite des Gutstapels. Vorzugsweise ragen die Seitenwände zumindest im Betriebszustand beim Aufschrumpfen der Folie bis zur Deckplatte nach oben. Zweckmäßigerweise bestehen die Seitenwände aus hitzebeständigem bzw. feuerfestem Material. Nach besonders bevorzugter Ausführungsform der Erfindung sind die Seitenwände bzw. die unteren Ende der Seitenwände fest mit dem Schrumpfrahmen verbunden.

Empfohlenermaßen überragt die Deckplatte die Kanten bzw. Ränder der Oberseite des Gutstapels. Vorzugsweise ist die Deckplatte parallel bzw. im Wesentlichen parallel zur Oberseite des Gutstapels angeordnet. Es liegt im Rahmen der Erfindung, dass die Deckplatte zumindest während des Aufschrumpfens der Schrumpffolie auf die seitlichen Flächen des Gutstapels mit Abstand zu der Oberseite des Gutstapels angeordnet ist.

Es liegt weiterhin im Rahmen der Erfindung, dass die Deckplatte vertikal bzw. zur Oberseite des Gutstapels hin und von der Oberseite des Gutstapels weg verfahrbar ist. Es empfiehlt sich, dass die Deckplatte relativ zu den Seitenwänden verfahrbar ist. Zweckmäßigerweise werden beim Verfahren der Deckplatte die Seitenwände nicht mitbewegt. Durch das Verfahren der Deckplatte zur Oberseite des Gutstapels hin kann zwischen Oberseite des Gutstapels und Deckplatte eine Raumverkleinerung realisiert werden, die eine effektive Vorwärmung der Schrumpffolie durch die nach oben steigenden erwärmten Gase erlaubt, so dass die Leistung der Heizeinrichtungen des Schrumpfrahmens reduziert werden kann. Wenn nach einer Ausführungsform die seitlichen Flächen des Gutstapels von einem Schrumpffolienschlauch oder von einer Schrumpffolienbanderole bedeckt sind und wenn eine Deckblattfolie auf der Oberseite des Gutstapels aufliegt, kann die Deckplatte auch auf die Oberseite des Gutstapels gefahren bzw. gepresst werden, um eine Verbindung zwischen dem Schrumpffolienschlauch bzw. der Schrumpffolienbanderole und der Deckblattfolie zu gewährleisten. Gemäß einer Ausführungsvariante der Erfindung weist die Deckplatte an ihrer der Oberseite des Gutstapels zugewandten Unterseite eine Beschichtung, insbesondere eine Teflonbeschichtung auf. Dadurch kann beim Anpressen der Deckplatte auf die Oberseite des Gutstapels ein Ankleben der Deckblattfolie an der Deckplatte vermieden werden.

Gemäß besonders bevorzugter Ausführungsform der Erfindung ist an bzw. in der Deckplatte zumindest ein Gebläse vorhanden, mit dem die erwärmten Gase absaugbar bzw. ansaugbar sind oder mit dem kaltes Gas bzw. kalte Luft zuführbar ist. Es liegt im Rahmen der Erfindung, dass das zumindest eine Gebläse im Bereich der bzw. an der zumindest einen Auslassöffnung angeordnet ist. Zweckmäßigerweise ist das zumindest eine Gebläse reversierbar, so dass entweder die erwärmten Gase abgesaugt werden können oder kühles Gas zugeführt werden kann, wenn Bedarf zur Kühlung besteht. Das ist insbesondere dann der Fall, wenn die Temperatur der erwärmten Gase im Bereich zwischen der Deckplatte und der Oberseite des Gutstapels und/oder im Bereich zwischen den Seitenwänden und den seitlichen Flächen des Gutstapels zu hoch ist/wird. Grundsätzlich kann oder kann zusätzlich auch eine Kühlvorrichtung an der Deckplatte vorhanden sein.

Es liegt im Rahmen der Erfindung, dass die Deckplatte unabhängig von der Verfahrbarkeit des Schrumpfrahmens verfahrbar bzw. bewegbar ist. Prinzipiell kann die Deckplatte beispielsweise bei einer Abwärtsbewegung des Schrumpfrahmens in seine Betriebsposition parallel mit dem Schrumpfrahmen nach unten bewegt werden. Insbesondere zur Verkleinerung oder Vergrößerung des Raumvolumens zwischen Deckplatte und Oberseite des Gutstapels kann die Deckplatte nach bevorzugter Ausführungsform der Erfindung bezüglich des Schrumpfrahmens völlig separat bewegt bzw. vertikal verfahren werden.

Eine besonders bevorzugte Ausführungsform der Erfindung ist dadurch gekennzeichnet, dass die Seitenwände mit der Maßgabe aus einem flexiblen Material bestehen, dass die an den Schrumpfrahmen angeschlossenen Seitenwände bei einer Abwärtsbewegung des Schrumpfrahmens von an der Deckplatte angeordneten bzw. fixierten Aufrolleinrichtungen entsprechend dem Fortschritt der Abwärtsbewegung des Schrumpfrahmens abrollbar sind und bei einer Bewegung des Schrumpfrahmens in die entgegengesetzte Richtung auch wieder aufrollbar sind. Zweckmäßigerweise bestehen die Seitenwände bei dieser Ausführungsform aus einem feuerfesten bzw. hitzebeständigen flexiblen Material. Es empfiehlt sich, dass die Aufrolleinrichtungen an der dem Gutstapel abgewandten Oberseite der Deckplatte angeschlossen bzw. fixiert sind. Bei dieser Ausführungsform lässt sich das Raumvolumen zwischen Deckplatte und Oberseite des Gutstapels in Abhängigkeit vom Verlauf des Schrumpfvorgangs und von der Höhe des Gutstapels problemlos anpassen.

Nach einer anderen bevorzugten Ausführungsform der Erfindung bilden starre Seitenwände einen starren nach oben bzw. in Richtung der Deckplatte offenen Rahmen und die Deckplatte ist innerhalb dieses Rahmens bzw. zwischen den Seitenwänden dieses Rahmens verfahrbar bzw. vertikal verfahrbar. Es liegt im Rahmen der Erfindung, dass der starre Rahmen mit seinem unteren Ende an dem Schrumpfrahmen befestigt ist. Bei quaderförmigem Gutstapel ist der starre Rahmen zweckmäßigerweise als oben offener Quaderkasten ausgebildet. Die Deckplatte kann dann gleichsam in den Rahmen bzw. in den Quaderkasten eintauchen. Zweckmäßigerweise ist die Deckplatte mit geringem Spiel in Bezug auf die Seitenwände in dem Rahmen vertikal verfahrbar. Nach einer empfohlenen Ausführungsform wird der Spalt zwischen Deckplatte und Seitenwänden durch zumindest ein Dichtelement bzw. durch zumindest ein flexibles Dichtelement abgedichtet.

Eine bevorzugte Ausführungsform der Erfindung ist dadurch gekennzeichnet, dass die aus den Seitenwänden und der Deckplatte gebildete innere Hülle von einer äußeren Hülle bzw. von einem Außengehäuse mit oberer Außenplatte und Außenseitenwänden mit der Maßgabe umschlossen ist, dass die aus der Deckplatte austretenden erwärmten Gase in den zwischen innerer Hülle und äußerer Hülle gebildeten Zwischenräumen zum Schrumpfrahmen bzw. insbesondere vertikal nach unten zum Schrumpfrahmen strömen können. Die Energieeinsparung wird bei dieser Ausführungsform zum einen dadurch erreicht, dass die durch den Zwischenraum zwischen den Seitenwänden und dem Gutstapel sowie durch den Zwischenraum zwischen der Deckplatte und der Oberseite des Gutstapels strömenden erwärmten Gase die Schrumpffolie effektiv für den Schrumpfvorgang vorwärmen können. Zum anderen wird die mit den erwärmten Gasen aus der Deckplatte austretende Wärme dem Schrumpfrahmen wieder zugeführt und dadurch wird überschüssige Wärme zur weiteren Reduzierung des Energieverbrauches genutzt. Aufgrund der Rückführung der erwärmten Gase kann die Leistung der Heizeinrichtungen bzw. der Brenner des Schrumpfrahmens weiter reduziert werden, und zwar entsprechend der Temperatur der rückgeführten erwärmten Gase bzw. der rückgeführten erwärmten Luft. Die Rückführung der erwärmten Gase wird dabei von dem zumindest einen in der Deckplatte vorhandenen Gebläse unterstützt. Zweckmäßigerweise ist die äußere Hülle an dem Schrumpfrahmen befestigt. Nach einer Ausführungsvariante der Erfindung sind sowohl die Seitenwände der inneren Hülle als auch die Außenseitenwände der äußeren Hülle als flexible und bevorzugt als feuerfeste bzw. hitzebeständige Wände ausgeführt. Dann ist es möglich, dass sowohl die flexiblen Seitenwände als auch die flexiblen Außenseitenwände mit Hilfe von Aufrolleinrichtungen bei entsprechenden Bewegungen der Komponenten von den Aufrolleinrichtungen abrollbar bzw. auf den Aufrolleinrichtungen aufrollbar sind. Auf diese Weise kann das Raumvolumen über dem Gutstapel entsprechend dem Schrumpffortgang sowie an die Höhe des Gutstapels angepasst werden. Die innere Hülle und/oder die äußere Hülle können aber auch starre Seitenwände/Außenseitenwände aufweisen und vorzugsweise ist die Deckplatte dann in dem starren Rahmen aus den starren Seitenwänden vertikal verfahrbar. Bei Bedarf kann die innere Hülle und/oder kann die äußere Hülle auch gekühlt werden.

Eine besondere Ausführungsform der Erfindung ist dadurch gekennzeichnet, dass die Seitenwände der inneren Hülle und/oder die Außenseitenwände der äußeren Hülle faltenbalgartig ausgebildet sind. Dann ist die innere Hülle und/oder die äußere Hülle in Form eines Schlauches ziehharmonikaartig zusammenfaltbar, wenn die Deckplatte bzw. die obere Außenplatte vertikal nach unten bzw. zur Oberseite des Gutstapels hin verfahren wird. Andererseits ist die innere Hülle und/oder die äußere Hülle ziehharmonikaartig auseinanderfaltbar, wenn die Deckplatte bzw. die obere Außenplatte in der entgegengesetzten Richtung bewegt wird.

Eine weitere bevorzugte Ausführungsform der Erfindung zeichnet sich dadurch aus, dass die Deckplatte und die Seitenwände miteinander zu einem geschlossenen Kasten verbunden sind und wobei der Kasten als Ganzes an dem Gutstapel verfahrbar ist. Der Begriff geschlossen bezieht sich hier natürlich nicht auf die Unterseite des Kastens, da diese zum Überfahren des Gutstapels geöffnet sein muss. Außerdem schließt der Begriff geschlossen auch nicht die zumindest eine Auslassöffnung aus. - Nach sehr bevorzugter Ausführungsvariante ist der Kasten in zumindest zwei Teilkästen unterteilt, wobei ein erster die Deckplatte aufweisender Teilkasten in einen zweiten Teilkasten zumindest teilweise eingreift und wobei der erste Teilkasten zur Einstellung eines Raumvolumens V zwischen der Deckplatte und dem Gutstapel aus dem zweiten Teilkasten herausziehbar ist. Es liegt im Rahmen der Erfindung, dass der erste Teilkasten die Deckplatte und obere Seitenwandkomponenten aufweist und dass der zweite Teilkasten untere Seitenwandkomponenten aufweist.

Zur Lösung des technischen Problems lehrt die Erfindung auch ein Verfahren zum Aufschrumpfen einer Schrumpffolie auf einen Gutstapel, wobei die Schrumpffolie mittels eines Schrumpfrahmens auf den Gutstapel aufgeschrumpft wird, wobei der Schrumpfrahmen dazu - den Gutstapel umgebend - an dem Gutstapel vertikal verfahrbar ist, wobei die Schrumpffolie dabei zum Aufschrumpfen mit einer Mehrzahl von über den Umfang des Schrumpfrahmens verteilten Heizeinrichtungen erwärmt wird,
wobei eine über dem Gutstapel angeordnete Deckplatte zur Einstellung eines Raumvolumens zwischen Deckplatte und Gutstapel vertikal zum Gutstapel hin oder vertikal vom Gutstapel weg verfahren wird,
wobei beim Schrumpfvorgang entstehende erwärmte Gase durch Zwischenräume strömen, die zwischen dem Gutstapel und insbesondere an dem Schrumpfrahmen angeschlossenen und sich bis zur Deckplatte erstreckenden Seitenwänden bzw. vertikalen Seitenwänden ausgebildet sind und wobei die erwärmten Gase über zumindest eine vorzugsweise in der Deckplatte vorgesehene Auslassöffnung abgezogen werden, bevorzugt abgesaugt werden.

Es liegt im Rahmen der Erfindung, dass der Schrumpfrahmen zumindest bis zur Unterseite des Gutstapels verfahren wird und anschließend unter Betätigung der Heizeinrichtungen zur Erwärmung und zum Aufschrumpfen der Schrumpffolie zur Oberseite des Gutstapels hin verfahren wird. Wenn der Gutstapel auf einer Palette angeordnet ist, kann der Schrumpfrahmen auch bis zur Palette oder bis unter die Palette verfahren werden, um hier einen entsprechenden Unterschrumpf zu realisieren.

Es liegt weiterhin im Rahmen der Erfindung, dass die Heizleistung der Heizeinrichtungen reduziert bzw. heruntergefahren wird, wenn die Schrumpffolie an den seitlichen Flächen des Gutstapels durch die vorbeiströmenden bzw. zur Deckplatte strömenden erwärmten Gase in einem zum Aufschrumpfen beitragenden Maße erwärmt wird. Zweckmäßigerweise wird der Schrumpfvorgang durch die Regelung der Ansaugleistung des zumindest einen Gebläses in der Deckplatte und durch die Steuerung der Leistung der Heizeinrichtungen des Schrumpfrahmens gesteuert. Wenn sich während des Schrumpfvorganges im Bereich über dem Schrumpfrahmen die Temperatur erhöht, wird die Leistung der Heizeinrichtungen beim Überfahren dieses Bereiches reduziert, weil hier die Schrumpffolie bereits vorgewärmt ist. Dadurch kann die für den Schrumpfvorgang benötigte Energie entsprechend verringert werden.

Der Erfindung liegt die Erkenntnis zugrunde, dass mit der erfindungsgemäßen Vorrichtung und mit dem erfindungsgemäßen Verfahren beim Schrumpfvorgang eine überraschend hohe Energiemenge eingespart werden kann. Insoweit kann die Effektivität eines ohnehin im Vergleich zu Schrumpföfen wesentlich effizienteren Schrumpfrahmens noch beachtlich gesteigert werden. Die erfindungsgemäße Vorrichtung und das erfindungsgemäße Verfahren können auch mit relativ einfachen und wenig aufwendigen Maßnahmen realisiert werden. Grundsätzlich können auch bereits existierende Vorrichtungen mit den erfindungsgemäßen Komponenten auf verhältnismäßig einfache Weise nachgerüstet werden. Die Erfindung zeichnet sich insgesamt durch relativ geringe Kosten und geringem Aufwand aus. Es ist auch darauf hinzuweisen, dass eine erfindungsgemäße Vorrichtung in vorteilhafter Weise ein relativ geringes Bauvolumen aufweist.

Nachfolgend wird die Erfindung anhand einer lediglich ein Ausführungsbeispiel darstellenden Zeichnung näher erläutert. Es zeigen in schematischer Darstellung:
- **Fig. 1**: eine Seitenansicht einer erfindungsgemäßen Vorrichtung in einer ersten Ausführungsform,
- **Fig. 2**: den Gegenstand nach Fig. 1 in einer zweiten Ausführungsform,
- **Fig. 3**: den Gegenstand gemäß Fig. 1 in einer dritten Ausführungsvariante,
- **Fig. 4**: den Gegenstand nach Fig. 1 in einer vierten Ausführungsform,
- **Fig. 5**: eine weitere Ausführungsform der erfindungsgemäßen Vorrichtung in einer ersten Funktionsstellung,
- **Fig. 6**: den Gegenstand nach Fig. 5 in einer zweiten Funktionsstellung und
- **Fig. 7**: den Gegenstand gemäß Fig. 5 in einer dritten Funktionsstellung.

Die Figuren zeigen eine Vorrichtung zum Aufschrumpfen einer Schrumpffolie 1 auf einen Gutstapel 2, wobei ein an dem Gutstapel 2 verfahrbarer und den Gutstapel 2 beim Aufschrumpfen der Schrumpffolie umgebender Schrumpfrahmen 3 vorgesehen ist. Der Schrumpfrahmen 3 weist im Ausführungsbeispiel nach den Figuren eine Mehrzahl von über seinen Umfang verteilten Heizeinrichtungen 4 zur Erwärmung der Schrumpffolie 1 für den Schrumpfvorgang auf. Die Heizeinrichtungen sind im Ausführungsbeispiel als mit Gas betriebene Brenner 5 ausgeführt. Es können aber auch elektrisch betriebene Heizeinrichtungen eingesetzt werden.

Erfindungsgemäß ist eine den Gutstapel 2 überdeckende Deckplatte 6 vorhanden, die beim Schrumpfvorgang vorzugsweise und im Ausführungsbeispiel nach den Figuren mit Abstand zur Oberseite 7 des Gutstapels 2 angeordnet ist. Die Deckplatte weist im Ausführungsbeispiel nach den Figuren eine Auslassöffnung 8 für den Auslass von beim Schrumpfvorgang entstehenden erwärmten Gasen bzw. erwärmter Luft auf. Die Deckplatte 6 ist im Ausführungsbeispiel vertikal zur Oberseite 7 des Gutstapels 2 hin verfahrbar und auf diese Weise kann das Raumvolumen V zwischen Deckplatte 6 und Oberseite 7 des Gutstapels 2 an den Schrumpfvorgang angepasst werden. In den Figuren ist erkennbar, dass die Deckplatte 6 nach bevorzugter Ausführungsform die Ränder bzw. die Kanten der Oberseite 7 des Gutstapels 2 überragt. Zweckmäßigerweise überragt die Deckplatte 6 die Ränder bzw. Kanten der Oberseite 7 allseitig. Empfohlenermaßen ist die Deckplatte 6 im Übrigen parallel oder im Wesentlichen parallel zu der Oberseite 7 des Gutstapels 2 angeordnet. Vorzugsweise und im Ausführungsbeispiel nach den Figuren ist über der Auslassöffnung 8 ein Gebläse 9 vorhanden, mit dem das erwärmte Gas bzw. die erwärmte Luft absaugbar ist. Es liegt auch im Rahmen der Erfindung, dass dieses Gebläse 9 reversierbar ist und dass bei Bedarf kühles Gas bzw. kühle Luft durch die Auslassöffnung 8 zwecks Kühlung zuführbar ist. Bevorzugt und im Ausführungsbeispiel ist die Deckplatte 6 unabhängig von der Verfahrbarkeit des Schrumpfrahmens 3 verfahrbar.

Erfindungsgemäß sind zwischen dem Schrumpfrahmen 3 und der Deckplatte 6 sich entlang der seitlichen Flächen 10 des Gutstapels 2 erstreckende Seitenwände 11 vorgesehen. Die Seitenwände 11 sind mit Abstand zu den seitlichen Flächen 10 des Gutstapels 2 angeordnet. Zwischen dem Gutstapel 2 und den Seitenwänden 11 sind Zwischenräume 12 für die nach oben strömenden erwärmten Gase ausgebildet. In den Fig. 1 bis 4 sind jeweils nur zwei gegenüberliegende Seitenwände 11 gezeigt. Es liegt dabei im Rahmen der Erfindung, dass der Gutstapel 2 allseitig von Seitenwänden 11 umgeben wird, so dass sich eine geschlossene Hülle ergibt. Bei einem in den Figuren dargestellten quaderförmigen Gutstapel 2 werden somit vier diesen Gutstapel 2 umgebende Seitenwände 11 eingesetzt. Zweckmäßigerweise und im Ausführungsbeispiel nach den Figuren sind die Seitenwände 11 vertikal orientiert und bevorzugt überragen sie den Gutstapel 2 bzw. die Oberseite 7 des Gutstapels 2. Es liegt im Rahmen der Erfindung, dass sich die Seitenwände 11 bis zur Deckplatte 6 bzw. bis zu der jeweiligen Position der Deckplatte 6 erstrecken. Empfohlenermaßen und im Ausführungsbeispiel sind die Seitenwände 11 bzw. die unteren Enden der Seitenwände 11 fest mit dem Schrumpfrahmen 3 verbunden. - Nach einer Ausführungsform sind die Seitenwände 11 an ihren Ecken fest miteinander verbunden. Es liegt aber auch im Rahmen der Erfindung, dass die Seitenwände 11 so ausgeführt sind, dass sie an ihren Ecken nur lose überlappen.

Das mit der erfindungsgemäßen Vorrichtung durchzuführende Verfahren beginnt zweckmäßigerweise damit, dass der Schrumpfrahmen 3 in einen unteren Bereich des Gutstapels 2 verfahren wird (siehe Figuren 1 bis 4). Dabei können die Brenner 5 auch bereits betätigt werden um den Raum um und über dem Gutstapel 2 vorzuheizen. Dann wird der Schrumpfrahmen 3 empfohlenermaßen unter Betätigung der Brenner 5 nach oben gefahren und dabei wird die auf dem Gutstapel 2 anliegende Schrumpffolie 1 zum Aufschrumpfen auf den Gutstapel 2 erwärmt. Bei diesem Schrumpfvorgang entstehen erwärmte Gase, insbesondere erwärmte Luft, die durch die Zwischenräume 12 zwischen den Seitenwänden 11 und dem Gutstapel 2 zur Deckplatte 6 bzw. zur Auslassöffnung 8 hinströmen. Dadurch werden die erwärmten Gase relativ dicht an der oberhalb des Schrumpfrahmens 3 an dem Gutstapel 2 anliegenden Schrumpffolie vorbeigeführt. Dadurch resultiert eine effektive Vorwärmung der entsprechenden Schrumpffolienabschnitte und hierdurch ergibt sich der beachtliche Vorteil, dass die Leistung der Brenner 5 des nachgeführten Schrumpfrahmens 3 aufgrund der bereits für den Schrumpfvorgang vorgewärmten Schrumpffolienabschnitte reduziert werden kann. Das bedingt eine erhebliche Energieeinsparung. Die Vorwärmung betrifft im Übrigen auch die auf der Oberseite 7 des Gutstapels 2 aufliegende Schrumpffolie 1 bzw. eine dort gegebenenfalls aufliegende Deckblattfolie. Für eine effektive Vorwärmung kann hier das Raumvolumen V mittels der verfahrbaren Deckplatte 6 entsprechend eingestellt werden.

Im Ausführungsbeispiel nach Fig. 1 sind die Seitenwände 11 als flexible und hitzebeständige bzw. feuerfeste Seitenwände 11 ausgebildet. Die oberen Enden dieser Seitenwände 11 sind im Ausführungsbeispiel gemäß Fig. 1 an Aufrolleinrichtungen 13 angeschlossen. Bei einer Abwärtsbewegung des Schrumpfrahmens 3 können die an den Schrumpfrahmen 3 angeschlossenen flexiblen Seitenwände 11 entsprechend dem Bewegungsfortschritt des Schrumpfrahmens 3 bei in ihrer Position bleibenden Deckplatte 6 von den Aufrolleinrichtungen 13 abgerollt werden. Es versteht sich, dass bei einer entgegengesetzten Bewegung des Schrumpfrahmens 3 die flexiblen Seitenwände 11 auch wieder auf den Aufrolleinrichtungen 13 aufgerollt werden. Zweckmäßigerweise und im Ausführungsbeispiel nach Fig. 1 sind die flexiblen Seitenwände 11 mit ihren unteren Enden fest mit dem Schrumpfrahmen 3 verbunden. Beim Ausführungsbeispiel nach Fig. 2 bilden starre Seitenwände 11 einen starren den Gutstapel 2 umgebenden und oben offenen Rahmen. In diesem Rahmen bzw. zwischen den starren Seitenwänden 11 ist die Deckplatte 6 vertikal nach oben oder nach unten verfahrbar. Es versteht sich, dass die Deckplatte 6 mit gewissem Spiel in dem Rahmen verfahrbar sein muss. Der entsprechende Abstand zwischen Deckplatte 6 und Seitenwänden 11 wird zweckmäßigerweise mit Hilfe eines flexiblen Dichtelementes bzw. mit Hilfe von flexiblen Dichtelementen abgedichtet. Auch im Ausführungsbeispiel nach Fig. 2 sind im Übrigen die starren Seitenwände 11 bevorzugt mit ihren unteren Enden fest mit dem Schrumpfrahmen 3 verbunden.

Bei der Ausführungsform nach Fig. 3 ist die aus den Seitenwänden 11 und der Deckplatte 6 gebildete innere Hülle 14 von einer äußeren Hülle 15 mit oberer Außenplatte 16 und Außenseitenwänden 17 mit der Maßgabe umschlossen, dass die aus der Deckplatte 6 austretenden erwärmten Gase in den zwischen innerer Hülle 14 und äußerer Hülle 15 gebildeten Zwischenräumen 18 zum Schrumpfrahmen 3 strömen können. Auf diese Weise wird die überschüssige Wärme der erwärmten Gase zur Reduzierung des Energieverbrauchs des Schrumpfrahmens 3 genutzt. Zweckmäßigerweise ist im Ausführungsbeispiel nach Fig. 3 sowohl die innere Hülle 14 als auch die äußere Hülle 15 mit dem Schrumpfrahmen 3 fest verbunden. Im Ausführungsbeispiel nach Fig. 3 sind die Seitenwände 11 als starre Seitenwände 11 ausgebildet und die Deckplatte 6 ist wie beim Ausführungsbeispiel der Fig. 2 in dem aus den starren Seitenwänden 11 gebildeten Rahmen vertikal verfahrbar. Fernerhin sind beim Ausführungsbeispiel nach Fig. 3 auch die Außenseitenwände 17 starr ausgebildet. Grundsätzlich könnten in dieser Ausführungsform aber auch die Seitenwände 11 und/oder die Außenseitenwände 17 als flexible aufrollbare bzw. abrollbare Wände ausgebildet sein.

Auch im Ausführungsbeispiel nach Fig. 4 ist eine äußere Hülle 15 über der inneren Hülle 14 vorgesehen. Hier sind aber die Seitenwände 11 der inneren Hülle 14 und die Außenseitenwände 17 der äußeren Hülle 15 faltenbalgartig ausgebildet. Durch ziehharmonikaartiges Zusammenfalten oder Auseinanderfalten der Faltenbälge kann sowohl die Deckplatte 6 als auch die obere Außenplatte 16 problemlos an verschiedene Höhen von Gutstapeln 2 angepasst werden und insbesondere das Raumvolumen V zwischen Deckplatte 6 und Oberseite 7 des Gutstapels 2 kann in Abhängigkeit vom Schrumpfvorgang und in Abhängigkeit von der Höhe des Gutstapels 2 angepasst werden.

Die Fig. 5 bis 7 zeigen eine weitere Ausführungsform der erfindungsgemäßen Vorrichtung. Hier sind die Deckplatte 6 und die Seitenwände 11 miteinander zu einem Kasten 19 verbunden und dieser Kasten 19 ist als Ganzes an dem Gutstapel 2 verfahrbar. Im Ausführungsbeispiel nach den Fig. 5 bis 7 ist der Kasten 19 in zwei Teilkästen 20, 21 unterteilt und der erste Teilkasten 20 greift in den Funktionsstellungen der Fig. 5 und 6 vollständig in den zweiten Teilkasten 21 ein. Der Schrumpfrahmen 3 ist hier im Übrigen am unteren Ende des zweiten Teilkastens 21 angeschlossen. Beim weiteren Herunterfahren des Aggregates wird der erste Teilkasten 20 zumindest zum Teil aus dem zweiten Teilkasten 21 herausgezogen (Fig. 7). Dabei lässt sich das Raumvolumen V zwischen Deckplatte 6 und Gutstapel 2 einstellen.

## Patentansprüche

1. Vorrichtung zum Aufschrumpfen einer Schrumpffolie (1) auf einen Gutstapel (2), wobei ein am Gutstapel (2) verfahrbarer und den Gutstapel (2) beim Aufschrumpfen der Schrumpffolie (1) umgebender Schrumpfrahmen (3) vorgesehen ist, wobei der Schrumpfrahmen (3) eine Mehrzahl von über seinen Umfang verteilten Heizeinrichtungen zur Erwärmung der Schrumpffolie (1) für den Schrumpfvorgang aufweist,
wobei fernerhin eine den Gutstapel (2) überdeckende Deckplatte (6) vorhanden ist, die beim Schrumpfvorgang insbesondere mit Abstand zur Oberseite (7) des Gutstapels (2) angeordnet ist,
wobei unterhalb der Deckplatte (6) sich entlang des Gutstapels (2) erstreckende Seitenwände (11) vorgesehen sind und wobei zwischen dem Gutstapel (2) und den Seitenwänden (11) Zwischenräume (12) für die nach oben strömenden erwärmten Gase gebildet sind.

2. Vorrichtung nach Anspruch 1, wobei die Seitenwände (11) bzw. die unteren Enden der Seitenwände (11) fest mit dem Schrumpfrahmen (3) verbunden sind.

3. Vorrichtung nach Anspruch 1 oder 2, wobei die Deckplatte (6) vertikal zur Oberseite (7) des Gutstapels (2) verfahrbar ist und vertikal von der Oberseite (7) des Gutstapels (2) weg verfahrbar ist.

4. Vorrichtung nach einem der Ansprüche 1 bis 3, wobei die den Gutstapel (2) überdeckende Deckplatte (6) zumindest eine Auslassöffnung (8) für den Auslass beim Schrumpfvorgang entstehender erwärmter Gase aufweist, wobei vorzugsweise an bzw. in der Deckplatte (6) zumindest ein Gebläse (9) vorhanden ist, mit dem erwärmte Gase absaugbar sind oder mit dem kühle Gase bzw. kühle Luft zuführbar ist.

5. Vorrichtung nach einem der Ansprüche 1 bis 4, wobei die Deckplatte (6) unabhängig von der Verfahrbarkeit des Schrumpfrahmens (3) verfahrbar bzw. bewegbar ist.

6. Vorrichtung nach einem der Ansprüche 1 bis 5, wobei die Seitenwände (11) aus einem flexiblen Material bestehen, so dass sie bei einer Abwärtsbewegung des Schrumpfrahmens 3 von an der Deckplatte (6) angeordneten Aufrolleinrichtungen (13) entsprechend dem Fortschritt der Abwärtsbewegung des Schrumpfrahmens 3 abrollbar sind.

7. Vorrichtung nach einem der Ansprüche 1 bis 5, wobei die Seitenwände (11) einen starren nach oben offenen Rahmen bilden und wobei die Deckplatte (6) innerhalb dieses Rahmens verfahrbar ist.

8. Vorrichtung nach einem der Ansprüche 1 bis 7, wobei die aus den Seitenwänden (11) und der Deckplatte (6) gebildete innere Hülle (14) von einer äußeren Hülle (15) mit oberer Außenplatte (16) und Außenseitenwänden (17) mit der Maßgabe umschlossen ist, dass die aus der Deckplatte (6) austretenden erwärmten Gase in den zwischen innerer Hülle (14) und äußerer Hülle (15) gebildeten Zwischenräumen zum Schrumpfrahmen (3) bzw. insbesondere vertikal nach unten zum Schrumpfrahmen (3) strömen können.

9. Vorrichtung nach Anspruch 8, wobei die Seitenwände (11) der inneren Hülle (14) und/oder die Außenseitenwände (17) der äußeren Hülle (15) faltenbalgartig ausgebildet sind.

10. Vorrichtung nach Anspruch 8, wobei die Seitenwände (11) der inneren Hülle (14) und/oder die Außenseitenwände (17) der äußeren Hülle (15) auf Aufrolleinrichtungen (13) aufrollbar bzw. von den Aufrolleinrichtungen (13) abrollbar sind.

11. Vorrichtung nach einem der Ansprüche 1 bis 9, wobei die Deckplatte (6) und die Seitenwände (11) miteinander zu einem Kasten (19) verbunden sind und wobei der Kasten (19) als Ganzes an dem Gutstapel (2) verfahrbar ist.

12. Vorrichtung nach Anspruch 11, wobei der Kasten (19) in zumindest zwei Teilkästen (20, 21) unterteilt ist, wobei ein erster Teilkasten (20) in einen zweiten Teilkasten (21) zumindest teilweise eingreift und wobei der erste Teilkasten (20) aus dem zweiten Teilkasten (21) herausziehbar ist, insbesondere zur Einstellung eines Raumvolumens (V) zwischen Deckplatte (6) und Gutstapel (2) herausziehbar ist.

13. Verfahren zum Aufschrumpfen einer Schrumpffolie (1) auf einen Gutstapel (2), wobei die Schrumpffolie (1) mittels eines Schrumpfrahmens (3) auf den Gutstapel (2) aufgeschrumpft wird, wobei der Schrumpfrahmen (3) dazu - den Gutstapel (2) umgebend - an dem Gutstapel (2) verfahrbar ist, wobei die Schrumpffolie (1) dabei zum Aufschrumpfen mit einer Mehrzahl von über den Umfang des Schrumpfrahmens (3) verteilten Heizeinrichtungen erwärmt wird,
wobei eine über dem Gutstapel (2) angeordnete Deckplatte (6) zur Einstellung eines Raumvolumens (V) zwischen Deckplatte (6) und Gutstapel (2) zum Gutstapel (2) hin oder vom Gutstapel (2) weg verfahren wird,
wobei beim Schrumpfvorgang entstehende erwärmte Gase durch Zwischenräume (12) strömen, die zwischen dem Gutstapel (2) und an dem Schrumpfrahmen (3) angeschlossenen Seitenwänden (11) ausgebildet sind und wobei die erwärmten Gase vorzugsweise über zumindest eine in der Deckplatte (6) vorgesehene Auslassöffnung (8) abgezogen werden.

14. Verfahren nach Anspruch 13, wobei der Schrumpfrahmen (3) zunächst zumindest bis zur Unterseite des Gutstapels (2) verfahren wird und anschließend unter Betätigung der Heizeinrichtungen zur Erwärmung und zum Aufschrumpfen der Schrumpffolie (1) zur Oberseite (7) des Gutstapels (2) hin verfahren werden wird.

15. Verfahren nach Anspruch 14, wobei die Heizeinrichtungen auch bereits beim Verfahren des Schrumpfrahmens (3) zur Unterseite des Gutstapels (2) zur Erwärmung der Schrumpffolie (1) betätigt werden.

16. Verfahren nach einem der Ansprüche 13 bis 15, wobei die Heizleistung der Heizeinrichtungen reduziert wird, wenn die Schrumpffolie (1) durch die zur Deckplatte (6) strömenden erwärmten Gase erwärmt wird.

17. Verfahren nach einem der Ansprüche 13 bis 16, wobei die erwärmten Gase durch die zumindest eine Auslassöffnung (8) in der Deckplatte (6) mit Hilfe zumindest eines Gebläses (9) abgesaugt werden.

18. Verfahren nach einem der Ansprüche 13 bis 17, wobei die Seitenwände (11) als flexible Seitenwände (11) beim Verfahren der Deckplatte (6) in Richtung Gutstapel (2) auf zumindest eine Aufrolleinrichtung (13) aufgerollt werden und wobei die Seitenwände (11) beim Verfahren der Deckplatte (6) in die entgegengesetzte Richtung von der Aufrolleinrichtung (13) wieder abgerollt werden.

19. Verfahren nach einem der Ansprüche 13 bis 17, wobei die Deckplatte (6) beim Verfahren in Richtung Gutstapel (2) und beim Verfahren in die entgegengesetzte Richtung in einem von starren Seitenwänden (11) gebildeten starren Rahmen verfahren wird.

## Geänderte Patentansprüche

### Geänderte Patentansprüche gemäss Regel 137(2) EPÜ.

**1.** Vorrichtung zum Aufschrumpfen einer Schrumpffolie (1) auf einen Gutstapel (2), wobei ein am Gutstapel (2) verfahrbarer und den Gutstapel (2) beim Aufschrumpfen der Schrumpffolie (1) umgebender Schrumpfrahmen (3) vorgesehen ist, wobei der Schrumpfrahmen (3) eine Mehrzahl von über seinen Umfang verteilten Heizeinrichtungen zur Erwärmung der Schrumpffolie (1) für den Schrumpfvorgang aufweist,
wobei fernerhin eine den Gutstapel (2) überdeckende Deckplatte (6) vorhanden ist, die beim Schrumpfvorgang insbesondere mit Abstand zur Oberseite (7) des Gutstapels (2) angeordnet ist,
wobei unterhalb der Deckplatte (6) sich entlang des Gutstapels (2) erstreckende Seitenwände (11) vorgesehen sind und wobei zwischen dem Gutstapel (2) und den Seitenwänden (11) Zwischenräume (12) für die nach oben strömenden erwärmten Gase gebildet sind,
wobei die Deckplatte (6) vertikal zur Oberseite (7) des Gutstapels (2) verfahrbar ist und vertikal von der Oberseite (7) des Gutstapels (2) weg verfahrbar ist,
und wobei die Seitenwände (11) einen starren Rahmen bilden und wobei die Deckplatte (6) innerhalb dieses Rahmens verfahrbar ist.

**2.** Vorrichtung nach Anspruch 1, wobei die Seitenwände (11) bzw. die unteren Enden der Seitenwände (11) fest mit dem Schrumpfrahmen (3) verbunden sind.

**3.** Vorrichtung nach einem der Ansprüche 1 oder 2, wobei die den Gutstapel (2) überdeckende Deckplatte (6) zumindest eine Auslassöffnung (8) für den Auslass beim Schrumpfvorgang entstehender erwärmter Gase aufweist, wobei vorzugsweise an bzw. in der Deckplatte (6) zumindest ein Gebläse (9) vorhanden ist, mit dem erwärmte Gase absaugbar sind oder mit dem kühle Gase bzw. kühle Luft zuführbar ist.

**4.** Vorrichtung nach einem der Ansprüche 1 bis 3, wobei die Deckplatte (6) unabhängig von der Verfahrbarkeit des Schrumpfrahmens (3) verfahrbar bzw. bewegbar ist.

**5.** Vorrichtung nach einem der Ansprüche 1 bis 4, wobei die aus den Seitenwänden (11) und der Deckplatte (6) gebildete innere Hülle (14) von einer äußeren Hülle (15) mit oberer Außenplatte (16) und Außenseitenwänden (17) mit der Maßgabe umschlossen ist, dass die aus der Deckplatte (6) austretenden erwärmten Gase in den zwischen innerer Hülle (14) und äußerer Hülle (15) gebildeten Zwischenräumen zum Schrumpfrahmen (3) bzw. insbesondere vertikal nach unten zum Schrumpfrahmen (3) strömen können.

**6.** Verfahren zum Aufschrumpfen einer Schrumpffolie (1) auf einen Gutstapel (2), wobei die Schrumpffolie (1) mittels eines Schrumpfrahmens (3) auf den Gutstapel (2) aufgeschrumpft wird, wobei der Schrumpfrahmen (3) dazu - den Gutstapel (2) umgebend - an dem Gutstapel (2) verfahrbar ist, wobei die Schrumpffolie (1) dabei zum Aufschrumpfen mit einer Mehrzahl von über den Umfang des Schrumpfrahmens (3) verteilten Heizeinrichtungen erwärmt wird,
wobei eine über dem Gutstapel (2) angeordnete Deckplatte (6) zur Einstellung eines Raumvolumens (V) zwischen Deckplatte (6) und Gutstapel (2) zum Gutstapel (2) hin oder vom Gutstapel (2) weg verfahren wird,
wobei beim Schrumpfvorgang entstehende erwärmte Gase durch Zwischenräume (12) strömen, die zwischen dem Gutstapel (2) und an dem Schrumpfrahmen (3) angeschlossenen Seitenwänden (11) ausgebildet sind und wobei die erwärmten Gase vorzugsweise über zumindest eine in der Deckplatte (6) vorgesehene Auslassöffnung (8) abgezogen werden
und wobei die Deckplatte (6) beim Verfahren in Richtung Gutstapel (2) und beim Verfahren in die entgegengesetzte Richtung in einem von starren Seitenwänden (11) gebildeten starren Rahmen verfahren wird.

**7.** Verfahren nach Anspruch 6, wobei der Schrumpfrahmen (3) zunächst zumindest bis zur Unterseite des Gutstapels (2) verfahren wird und anschließend unter Betätigung der Heizeinrichtungen zur Erwärmung und zum Aufschrumpfen der Schrumpffolie (1) zur Oberseite (7) des Gutstapels (2) hin verfahren werden wird.

**8.** Verfahren nach Anspruch 7, wobei die Heizeinrichtungen auch bereits beim Verfahren des Schrumpfrahmens (3) zur Unterseite des Gutstapels (2) zur Erwärmung der Schrumpffolie (1) betätigt werden.

**9.** Verfahren nach einem der Ansprüche 6 bis 8, wobei die Heizleistung der Heizeinrichtungen reduziert wird, wenn die Schrumpffolie (1) durch die zur Deckplatte (6) strömenden erwärmten Gase erwärmt wird.

**10.** Verfahren nach einem der Ansprüche 6 bis 9, wobei die erwärmten Gase durch die zumindest eine Auslassöffnung (8) in der Deckplatte (6) mit Hilfe zumindest eines Gebläses (9) abgesaugt werden.
